# EUROPÄISCHE PATENTSCHRIFT

(11) **EP 1 759 845 B1**
(45) Veröffentlichungstag und Bekanntmachung des Hinweises auf die Patenterteilung: **07.12.2011**
(21) Anmeldenummer: 06017947.0
(22) Anmeldetag: 29.08.2006
(51) Int. Cl.: B41F 33/00

(54) **Verfahren zur Regelung von drucktechnischen Prozessen**
Control process for printing methods
Procédé de contrôle pour une méthode à imprimer

(30) Priorität: 31.08.2005 DE 102005041179
(43) Veröffentlichungstag der Anmeldung: 07.03.2007
(73) Patentinhaber: manroland AG, 63075 Offenbach/Main (DE)
(72) Erfinder: Schönert, Michael, 86150 Augsburg (DE); Schuster, Alfons, 86199 Augsburg (DE)
(74) Vertreter: Epp, Matthias Heinz

(56) Entgegenhaltungen:
- EP-A2- 1 184 176
- DE-A1- 19 802 920
- GB-A- 2 222 112

## Beschreibung

Die Erfindung betrifft ein Verfahren zur Regelung von drucktechnischen Prozessen nach dem Oberbegriff des Anspruchs 1.

Die Regelung drucktechnischer Prozesse, wie z. B. eine Schnittregisterregelung, eine Farbregisterregelung oder eine Farbdichtregelung, erfolgt üblicherweise unter Verwendung von auf das Druckprodukt gedruckten Druckkontrollmarken, die mit Hilfe von Sensoren vermessen werden, wobei hierbei ermittelte Istwerte der Druckkontrollmarken mit Sollwerten für die Druckkontrollmarken verglichen werden, um auf Basis dieses Vergleichs Stellsignale für den zu regelnden drucktechnischen Prozess zu ermitteln. Derartige Druckkontrollmarken, die außerhalb des eigentlichen Druckbilds bzw. Sujets auf das Druckprodukt gedruckt werden, sind insbesondere im Zeitungsdruck störend, da im Zeitungsdruck kein Beschnitt des Druckprodukts erfolgt und demnach die Druckkontrollmarken im Endprodukt sichtbar sind. Daher besteht ein Bedürfnis nach Regelungsverfahren für drucktechnische Prozesse, die ohne derartige Druckkontrollmarken und demnach markenlos arbeiten.

DE 198 02 920 offenbart eine Einrichtung zur zonenweisen und wenigstens im wesentlichen die ganze Länge eines Drucksujets erfassenden Farbmessung in einer Rotationsdruckmaschine mit mehreren Druckeinheiten zum Bedrucken einer Bedruckstoffbahn oder von Druckbögen in mehreren Farben, wobei je Farbzone eine für die Druckfarben Cyan, Gelb und Magenta gemeinsame Meßeinrichtung und für die Druckfarbe Schwarz eine eigene Meßeinrichtung vorhanden ist, die jeweils je Farbzone eine Lichtquelle umfaßt, wobei den Meßeinrichtungen jeweils eine Regeleinrichtung zugeordnet ist, die anhand eines Vergleichs zwischen dem von der Meßeinrichtung gemessenen Farbkontinuum und Scannermeßwerten oder Vorstufenmeßwerten Sollfarbverteilungskurven erzeugt, die die Farbzonenwerte je Druckfarbe enthalten, wobei die Regeleinrichtung einen Farbregelrechner umfaßt, der die Farbzonensollwerte festlegt und durch Vergleich mit dem von den Meßeinrichtungen gemessenen Farbkontinuum Regelwerte für die Öffnung der Farbzoneneinstellmittel liefert.

Aus GB 2 222 112 ist ein Verfahren zur Überwachung der Druckqualität mehrfarbiger Rasterdruckvorlagen einer Offset-Druckmaschine bekannt, wobei neben der bekannten Bestimmung der Flächenbedeckung die mittlere Farbrasterpunktdicke der am Druck beteiligten Primärfarben im Meßsegment ermittelt wird, indem vom zu prüfenden Meßsegment digitalisierte Farbauszugsbilder in drei Spektralbereichen erzeugt werden, und wobei die geometrische Auflösung des Bildrasterfeldes höher ist als die des Druckrasters, und indem aus diesen Farbauszugsbildern die gewünschte mittlere Farbrasterpunktdicke im Meßsegment durch Ermittlung des mittleren Grauwertes der rein primärfarbigen Bildpunkte bestimmt wird.

Die DE 42 37 004 C2 offenbart ein markenlos arbeitendes Regelverfahren zur Regelung der Farbdichte eines Druckprodukts, wobei hierzu das Druckbild des Druckprodukts mit Hilfe von Sensoren unmittelbar vermessen wird. Hierbei ermittelte Istwerte werden mit Sollwerten verglichen, die auf Bilddaten bzw. Druckvorstufedaten basieren. Die DE 101 49 158 A1 offenbart ein ebenfalls markenlos arbeitendes Verfahren zur Schnittregisterregelung an einer Druckmaschine, wobei auch bei diesem Verfahren für die Regelung druckvorstufebasierte Sollwerte verwendet werden.

Bei der markenlosen Regelung von drucktechnischen Prozessen unter Verwendung druckvorstufebasierter Sollwerte müssen abhängig von der Auflösung der Druckvorstufedaten große Datenmengen verarbeitet werden. Hierunter leidet die Effizienz der Regelverfahren. Werden Druckvorstufedaten mit einer geringeren Auflösung verwendet, so leidet hierunter die erzielbare Regelgenauigkeit.

Hiervon ausgehend liegt der vorliegenden Erfindung die Aufgabe zugrunde, ein neuartiges Verfahren zur Regelung von drucktechnischen Prozessen zu schaffen.

Diese Aufgabe wird durch ein Verfahren zur Regelung von drucktechnischen Prozessen gemäß Anspruch 1 gelöst. Erfindungsgemäß wird der oder jeder druckvorstufebasierte Sollwert aus Druckvorstufedaten sowie unter Berücksichtigung von Daten über die Charakteristik des Sensors, mit dessen Istwert der Sollwert verglichen wird, ermittelt.

Im Sinne der hier vorliegenden Erfindung wird vorgeschlagen, druckvorstufebasierte Sollwerte für drucktechnische Prozesse unter Berücksichtigung der Charakteristik des zur Vermessung des Druckbilds verwendeten Sensors zu ermitteln. Erfindungsgemäß werden bei der Regelung von Sensoren ermittelte Istwerte mit Sollwerten verglichen, die an die Charakteristik der verwendeten Sensoren angepasst sind. Es werden demnach nur solche Daten der Druckvorstufedaten zur Ermittlung der druckvorstufebasierten Sollwerte verwendet, die im Betrieb von den Sensoren im Druckbild ermittelbar sind. Hierdurch kann die handzuhabende Datenmenge deutlich reduziert werden, ohne dass jedoch die erzielbare Regelgenauigkeit beeinträchtigt wird.

Vorzugsweise wird der oder jeder druckvorstufebasierte Sollwert aus den Druckvorstufedaten, aus Daten über die Charakteristik des Sensors und aus Daten über die Charakteristik des drucktechnischen Prozesses ermittelt.

Nach einer vorteilhaften Weiterbildung der Erfindung wird ein durch Druckvorstufedaten bestimmtes Solldruckbild unter Berücksichtigung der Charakteristik des jeweiligen Sensors und der Charakteristik des drucktechnischen Prozesses in ein Zwischenbild umgewandelt, wobei auf Basis des Zwischenbilds der jeweilige Sollwert für die Regelung ermittelt wird. Als Charakteristik des jeweiligen Sensors findet dabei eine Graustufenauflösung bzw. Farbstufenauflösung und/oder eine spektrale Empfindlichkeit und/oder eine geometrische Auflösung und/oder eine Messgeschwindigkeit des Sensors Verwendung. Als Charakteristik des drucktechnischen Prozesses findet dabei eine Geschwindigkeit des drucktechnischen Prozesses Verwendung.

Bevorzugte Weiterbildungen der Erfindung ergeben sich aus den Unteransprüchen und der nachfolgenden Beschreibung. Ein Ausführungsbeispiel der Erfindung wird, ohne hierauf beschränkt zu sein, an Hand der Zeichnung näher erläutert. Dabei zeigt:
- Fig. 1:: ein schematisiertes Blockschaltbild zur Verdeutlichung des erfindungsgemäßen Verfahrens.

Nachfolgend wird die hier vorliegende Erfindung unter Bezugnahme auf Fig. 1 in größerem Detail beschrieben.

Fig. 1 zeigt schematisiert die Struktur eines Regelkreises zur Durchführung des erfindungsgemäßen Verfahrens zur Regelung eines drucktechnischen Prozesses. Der zu regelnde drucktechnische Prozess bzw. die drucktechnische Regelstrecke ist in Fig. 1 durch einen Block 10 dargestellt, wobei mindestens eine zu regelnde Regelgröße des drucktechnischen Prozesses 10 mit Hilfe mindestens eines Sensors vermessen wird. Fig. 1 zeigt als Messsignal eines Sensors einen Istwert 11 des zu regelnden drucktechnischen Prozesses 10.

Der Istwert 11 wird mit einem Sollwert 12 unter Bildung einer Regelabweichung 13 verglichen, wobei die Regelabweichung 13 einem Regler 14 als Eingangsgröße zugeführt wird, der auf Basis der Regelabweichung 13 und eines Reglergesetzes als Ausgangsgröße eine Stellgröße 15 generiert, die als Eingangsgröße für den zu regelnden drucktechnischen Prozess 10 dient. Bei dem zu regelnden drucktechnischen Prozess 10 kann es sich z. B. um eine Schnittregisterregelung, Farbregisterregelung oder auch Farbdichteregelung handeln.

Im Nachfolgenden soll davon ausgegangen werden, dass das Regelverfahren markenlos arbeitet, also ohne die Verwendung von auf ein herzustellendes Druckprodukt gedruckten Druckkontrollmarken. Ein Sensor zur Vermessung des Druckprodukts und damit zur Bereitstellung des Istwerts 11 vermisst demnach unmittelbar das gedruckte Druckbild des Druckprodukts, wobei der hierbei bereitgestellte Istwert 11 mit einem druckvorstufebasierten Sollwert 12 verglichen wird.

Im Sinne der hier vorliegenden Erfindung wird nun vorgeschlagen, den druckvorstufebasierten Sollwert 12 einerseits auf Grundlage von Druckvorstufedaten 16 des zu druckenden Druckbilds und andererseits auf Basis von Daten 17 über die Charakteristik des Sensors, mit dessen Istwert der Sollwert verglichen wird, zu ermitteln. Neben den Daten über die Charakteristik des Sensors können die Daten 17 auch Daten über die Charakteristik des zu regelnden drucktechnischen Prozesses enthalten, die dann ebenfalls bei der Bereitstellung bzw. Ermittlung des Sollwerts 12 berücksichtigt werden.

Aus den Druckvorstufedaten 16 des zu druckenden Druckbilds sowie aus den Daten 17 über die Charakteristik des Sensors sowie des zu regelnden drucktechnischen Prozesses werden Daten 18 eines Zwischenbildes erzeugt, wobei die Daten 18 des Zwischenbildes gegenüber den Druckvorstufedaten 16 des zu druckenden Druckbilds im Umfang reduziert sind und nur solche Teildaten aus den Druckvorstufedaten 16 enthalten, die vom Sensor ermittelbar bzw. detektierbar sind.

Aus diesen Daten 18 des Zwischenbilds sind für die Regelung des drucktechnischen Prozesses 10 relevante Daten 19 bestimmbar, die als Sollwert 12 für die Regelung des drucktechnischen Prozesses 10 verwendet werden können.

Im Sinne der hier vorliegenden Erfindung wird der Sollwert 12 zur Regelung des drucktechnischen Prozesses 10 demnach aus Druckvorstufedaten 16 des zu druckenden Druckbilds bzw. Sujets abgeleitet, und zwar unter Berücksichtigung von Daten 17 über die Charakteristik des verwendeten Sensors und gegebenenfalls über die Charakteristik des drucktechnischen Prozesses. Insofern wird der von dem Sensor bereitgestellte Istwert 11 mit einem an den Sensor angepassten Sollwert 12 verglichen, der ausschließlich solche Daten enthält, die von dem Sensor am Druckprodukt während des drucktechnischen Prozesses detektierbar sind. Hierdurch ist es möglich, die handzuhabende Datenmenge einzuschränken, ohne die erzielbare Regelqualität zu beeinträchtigen.

Als Charakteristik eines Sensors kann bei der Ermittlung eines entsprechenden Sollwerts eine Graustufenauflösung bzw. eine Farbstufenauflösung und/oder eine spektrale Empfindlichkeit und/oder eine geometrische Auflösung und/oder eine Messgeschwindigkeit des Sensors berücksichtigt werden. Die Graustufenauflösung bzw. die Farbstufenauflösung sowie die spektrale Empfindlichkeit des Sensors werden bei der Ermittlung eines entsprechenden Sollwerts dadurch berücksichtigt, dass die Druckvorstufedaten gefiltert werden. Auf Basis der geometrischen Auflösung des Sensors sowie der Messgeschwindigkeit desselben kann eine geometrische Skalierung der Druckvorstufedaten erfolgen.

Wird als Charakteristik des drucktechnischen Prozesses die Geschwindigkeit desselben berücksichtigt, so erfolgt auch eine geometrische Skalierung der Druckvorstufedaten zur Ermittlung eines entsprechenden Sollwerts.

Soll im Sinne der hier vorliegenden Erfindung z. B. eine Schnittregisterregelung mit Hilfe eines als Kontrasttaster ausgeführten Sensors durchgeführt werden, so wird als Charakteristik des Kontrasttasters, bei welchem es sich um einen Hell-Dunkel-Sensor handelt, die Graustufenauflösung des Kontrasttasters, die Größe eines Lichtflecks desselben sowie die spektrale Empfindlichkeit desselben berücksichtigt. Auf Basis dieser Daten über die Charakteristik des Kontrasttasters werden dann Druckvorstufedaten des zu druckenden Druckbilds in Daten des Zwischenbilds umgewandelt. Dies erfolgt, wie bereits erwähnt, durch Filterung sowie geometrische Skalierung der Druckvorstufedaten. Kann z. B. der verwendete Sensor aufgrund seiner spektralen Empfindlichkeit einzelne Farben der Druckvorstufedaten nicht detektieren, so werden diese Spektralbereiche bei Erzeugung der Daten des Zwischenbilds ausgefiltert. Weiterhin können bestimmte Strukturelemente eines Druckbilds aus den Druckvorstufedaten herausgefiltert werden, insbesondere dann, wenn die Auflösung des Sensors geringer ist als die Auflösung der Druckvorstufedaten. Abhängig von der Messgeschwindigkeit des Sensors sowie der Geschwindigkeit des drucktechnischen Prozesses kann im Wege einer geometrischen Skalierung der Druckvorstufedaten die Datenmenge weiter reduziert werden, so dass letztendlich die Daten des Zwischenbilds, aus welchen der entsprechende Sollwert ermittelt wird, an die Empfangscharakteristik des verwendeten Sensors angepasst sind.

Das erfindungsgemäße Verfahren kann bei allen drucktechnischen Prozessen Verwendung finden, die ohne Verwendung von in ein Druckprodukt zu druckenden Druckkontrollmarken und demnach markenlos geregelt werden sollen. Dabei können die Druckvorstufedaten auf Basis der Charakteristik der entsprechend verwendeten Sensoren angepasst werden. Bei den Sensoren kann es sich z.B. um Kontrasttaster, um CCD-Zeilenkameras bzw. CCD-Flächenkameras, um CMOS-Zeilenkameras bzw. CMOS-Flächenkameras oder auch um faseroptische Sensoren handeln.

### Bezugszeichenliste

- 10: drucktechnischer Prozess
- 11: Istwert
- 12: Sollwert
- 13: Regelabweichung
- 14: Regler
- 15: Stellgröße
- 16: Druckvorstufedaten
- 17: Daten
- 18: Daten
- 19: Daten

## Patentansprüche

1. Verfahren zur markenlosen Regelung von drucktechnischen Prozessen, insbesondere zur Schnittregister- oder Farbregister- oder Farbdichteregelung an einer Druckmaschine, wobei zur Ermittlung mindestes eines Istwerts unmittelbar das gedruckte Druckbild mit Hilfe mindestens eines Sensors vermessen wird, wobei der oder jeder gemessene Istwert mit jeweils einem druckvorstufebasierten Sollwert verglichen wird, und wobei auf Basis einer aus dem oder jedem Istwert und dem jeweiligen Sollwert ermittelten Regelabweichung ein Stellsignal für den zu regelnden drucktechnischen Prozess ermittelt wird, wobei der oder jeder druckvorstufebasierte Sollwert aus Druckvorstufedaten sowie unter Berücksichtigung von Daten über die Charakteristik des Sensors, mit dessen Istwert der Sollwert verglichen wird, ermittelt wird, **dadurch gekennzeichnet, dass** aus den Druckvorstufedaten (16) des zu druckenden Druckbilds sowie aus den Daten (17) über die Charakteristik des Sensors sowie des zu regelnden drucktechnischen Prozesses Daten (18) eines Zwischenbildes erzeugt werden, und wobei die Daten (18) des Zwischenbildes gegenüber den Druckvorstufedaten (16) des zu druckenden Druckbilds im Umfang reduziert sind und nur solche Teildaten aus den Druckvorstufedaten (16) enthalten, die vom Sensor ermittelbar bzw. detektierbar sind.

2. Verfahren nach Anspruch 1, **dadurch gekennzeichnet, dass** der oder jeder druckvorstufebasierte Sollwert aus Druckvorstufedaten, Daten über die Charakteristik des jeweiligen Sensors und Daten über die Charakteristik des drucktechnischen Prozesses ermittelt wird.

3. Verfahren nach Anspruch 2, **dadurch gekennzeichnet, dass** ein durch Druckvorstufedaten bestimmtes Solldruckbild unter Berücksichtigung der Charakteristik des jeweiligen Sensors und der Charakteristik des drucktechnischen Prozesses in ein Zwischenbild umgewandelt wird, wobei auf Basis des Zwischenbilds der jeweilige Sollwert für die Regelung ermittelt wird.

4. Verfahren nach einem oder mehreren der Ansprüche 1 bis 3, **dadurch gekennzeichnet, dass** als Charakteristik des jeweiligen Sensors eine Graustufenauflösung bzw. Farbstufenauflösung und/oder eine spektrale Empfindlichkeit desselben berücksichtigt wird.

5. Verfahren nach Anspruch 4, **dadurch gekennzeichnet, dass** auf Basis der Graustufenauflösung bzw. Farbstufenauflösung des Sensors und/oder auf Basis der spektralen Empfindlichkeit des Sensors die Druckvorstufedaten des Solldruckbilds zur Bereitststellung des Zwischenbilds gefiltert werden.

6. Verfahren nach einem oder mehreren der Ansprüche 1 bis 5, **dadurch gekennzeichnet, dass** als Charakteristik des jeweiligen Sensors eine geometrische Auflösung desselben berücksichtigt wird.

7. Verfahren nach Anspruch 6, **dadurch gekennzeichnet, dass** auf Basis der geometrischen Auflösung des Sensors die Druckvorstufedaten des Solldruckbilds zur Bereitstellung des Zwischenbilds geometrisch skaliert werden.

8. Verfahren nach einem oder mehreren der Ansprüche 1 bis 7, **dadurch gekennzeichnet, dass** als Charakteristik des jeweiligen Sensors eine Messgeschwindigkeit desselben berücksichtigt wird.

9. Verfahren nach einem oder mehreren der Ansprüche 1 bis 8, **dadurch gekennzeichnet, dass** als Charakteristik des drucktechnischen Prozesses eine Geschwindigkeit desselben berücksichtigt wird.

10. Verfahren nach Anspruch 8 oder 9, **dadurch gekennzeichnet, dass** auf Basis der Messgeschwindigkeit des Sensors und/oder der Geschwindigkeit des drucktechnischen Prozesses die Druckvorstufedaten des Solldruckbilds zur Bereitstellung des Zwischenbilds geometrisch skaliert werden.

## Claims

1. A method for the markless control of technical printing processes, particularly for the cut-off register control or ink register control or ink density control on a printing press, wherein for determining at least one actual value the printed print image is directly measured with the help of at least one sensor, wherein the or each measured actual value is compared in each case with a setpoint value based on the pre-printing stage, and wherein based on a control deviation determined from the or each actual value and the respective setpoint value an adjusting signal for the technical printing process to be controlled is determined, wherein the or each setpoint value based on the pre-printing stage is determined from pre-printing stage data and taking into account data regarding the characteristic of the sensor, with the actual value of which the setpoint value is compared, **characterized in that** from the pre-printing stage data (16) of the print image to be printed and from the data (17) regarding the characteristic of the sensor and of the technical printing process to be controlled, data (18) of an intermediate image are generated, and wherein the data (18) of the intermediate image compared with the pre-printing stage data (16) of the print image to be printed are reduced in scope and contain only such part data from the pre-printing stage data (16) which can be determined or detected by the sensor.

2. The method according to Claim 1, **characterized in that** the or each setpoint value based on the pre-printing stage is determined from pre-printing stage data, data regarding the characteristic of the respective sensor and data regarding the characteristic of the technical printing process.

3. The method according to Claim 2, **characterized in that** a desired print image determined through pre-printing stage data subject to the taking into account of the characteristic of the respective sensor and of the characteristic of the technical printing process is converted into an intermediate image, wherein based on the intermediate image the respective setpoint value for the control is determined.

4. The method according to any one or a plurality of the Claims 1 to 3, **characterized in that** as characteristic of the respective sensor a grey scale resolution or colour scale resolution and/or a spectral sensitivity of said sensor is taken into account.

5. The method according to Claim 4, **characterized in that** based on the grey scale resolution or colour scale resolution of the sensor and/or on the basis of the spectral sensitivity of the sensor the pre-printing stage data of the desired print image are filtered for providing the intermediate image.

6. The method according to any one or a plurality of the Claims 1 to 5, **characterized in that** as characteristic of the respective sensor a geometrical resolution of said sensor is taken into account.

7. The method according to Claim 6, **characterized in that** based on the geometrical solution of the sensor the pre-printing stage data of the desired print image for the provision of the intermediate image are geometrically scaled.

8. The method according to any one or a plurality of the Claims 1 to 7, **characterized in that** as characteristic of the respective sensor a measuring speed of said sensor is taken into account.

9. The method according to any one or a plurality of the Claims 1 to 8, **characterized in that** as characteristic of the technical printing process a speed of said process is taken into account.

10. The method according to Claim 8 or 9, **characterized in that** based on the measuring speed of the sensor and/or of the speed of the technical printing process the pre-printing stage data of the set print image for the provision of the intermediate image are geometrically scaled.

## Revendications

1. Procédé de régulation sans marque de procédés techniques d'impression, notamment de régulation de registre de coupe ou registre d'encrage ou registre de densité d'encrage sur une machine d'impression, dans lequel, pour déterminer au moins une valeur réelle, l'image imprimée est mesurée directement à l'aide d'au moins un capteur, la ou chaque valeur réelle mesurée étant comparée respectivement à une valeur théorique basée sur un stade préliminaire à l'impression et, sur la base d'un écart de réglage déterminé à partir de la ou de chaque valeur réelle et de la valeur théorique respective, un signal de réglage pour le procédé technique d'impression à réguler est déterminé, la ou chaque valeur théorique basée sur un stade préliminaire à l'impression étant déterminée à partir de données du stade préliminaire à l'impression ainsi qu'en tenant compte de données sur la caractéristique du capteur à la valeur réelle duquel la valeur théorique est comparée, **caractérisé en ce que**, à partir des données du stade préliminaire à l'impression (16) de l'image à imprimer et des données (17) sur la caractéristique du capteur et du procédé technique d'impression à réguler, sont générées des données (18) d'une image intermédiaire, les données (18) de l'image intermédiaire ayant un volume réduit par rapport aux données du stade préliminaire à l'impression (16) de l'image à imprimer et ne contenant que la partie des données du stade préliminaire à l'impression (16) qui peuvent être déterminées ou détectées directement par le capteur.

2. Procédé selon la revendication 1, **caractérisé en ce que** la ou chaque valeur théorique basée sur le stade préliminaire à l'impression est déterminée à partir de données du stade préliminaire à l'impression, de données sur la caractéristique du capteur respectif et de données sur la caractéristique du procédé technique d'impression.

3. Procédé selon la revendication 2, **caractérisé en ce qu'**une image d'impression théorique définie par des données du stade préliminaire à l'impression est transformée, en tenant compte de la caractéristique du capteur respectif et de la caractéristique du procédé technique d'impression, est transformée en une image intermédiaire, la valeur théorique respective pour la régulation étant déterminée sur la base de l'image intermédiaire.

4. Procédé selon une ou plusieurs des revendications 1 à 3, **caractérisé en ce qu'**on tient compte en tant que caractéristique du capteur respectif d'une définition du stade gris ou d'une définition du stade coloré et/ou de sa sensibilité spectrale.

5. Procédé selon la revendication 4, **caractérisé en ce que**, sur la base de la définition du stade gris ou de la définition du stade coloré et/ou sur la base de la sensibilité spectrale du capteur, les données du stade préliminaire à l'impression de l'image d'impression théorique sont filtrées pour fournir l'image intermédiaire.

6. Procédé selon une ou plusieurs des revendications 1 à 5, **caractérisé en ce qu'**on tient compte en tant que caractéristique du capteur respectif d'une définition du stade gris ou d'une définition géométrique de celui-ci.

7. Procédé selon la revendication 6, **caractérisé en ce que**, sur la base de la définition géométrique du capteur, les données du stade préliminaire à l'impression de l'image d'impression théorique sont échelonnées géométriquement pour fournir l'image intermédiaire.

8. Procédé selon une ou plusieurs des revendications 1 à 7, **caractérisé en ce qu'**on tient compte en tant que caractéristique du capteur respectif d'une vitesse de mesure de celui-ci.

9. Procédé selon une ou plusieurs des revendications 1 à 8, **caractérisé en ce qu'**on tient compte en tant que caractéristique du procédé technique d'impression d'une vitesse de celui-ci.

10. Procédé selon la revendication 8 ou 9, **caractérisé en ce que**, sur la base de la vitesse de mesure du capteur et/ou de la vitesse du procédé technique d'impression, les données du stade préliminaire à l'impression de l'image d'impression théorique sont échelonnées géométriquement pour fournir l'image intermédiaire.
